# FASCICULE DE BREVET EUROPEEN

(11) **EP 0 927 681 B1**
(45) Date de publication et mention de la délivrance du brevet: **04.04.2001**
(21) Numéro de dépôt: 98403236.7
(22) Date de dépôt: 21.12.1998
(51) Int. Cl.: B63B 13/00, B63C 9/04

(54) **Dispositif vide-vite à fonctionnement automatique pour embarcation, notamment pour radeau de sauvetage**
Automatisches Lenzgerät für Wasserfahrzeuge, insbesondere für Rettungsinsel
Automatic self-bailing apparatus for boat, particularly for a liferaft

(30) Priorité: 29.12.1997 FR 9716618
(43) Date de publication de la demande: 07.07.1999
(73) Titulaire: Zodiac International, 92130 Issy Les Moulineaux (FR)
(72) Inventeur: Beylot, Gérard, 17150 Nieul-le-Virouil (FR)
(74) Mandataire: Gorrée, Jean-Michel

(56) Documents cités:
- FR-A- 2 353 433
- GB-A- 1 425 573
- GB-A- 2 181 393
- US-A- 2 399 494
- US-A- 4 790 784
- PATENT ABSTRACTS OF JAPAN vol. 095, no. 006, 31 juillet 1995 & JP 07 081666 A (TOYO TIRE & RUBBER CO LTD), 28 mars 1995

## Description

La présente invention concerne des perfectionnements apportés aux dispositifs vide-vite à fonctionnement automatique pour embarcation, notamment pour radeau de sauvetage, comprenant un trou pratiqué dans le fond de l'embarcation et une manche sensiblement souple située sous le fond de l'embarcation en étant raccordée de façon étanche au bord du susdit trou.

Il est bien connu dans l'état de la technique disponible au public avant la date de priorité de la présente invention des dispositifs vide-vite du genre précité dans lesquels la manche pend approximativement verticalement sous le fond de l'embarcation lorsqu'il s'agit d'évacuer l'eau embarquée. Toutefois, en dehors des phases de vidage, la manche ne peut pas être laissée dans cette configuration car elle offre à l'eau la possibilité de refluer dans l'embarcation ; en particulier, lorsque l'embarcation est chargée et que son fond s'étend alors en-dessous du niveau de l'eau environnante, la manche offrirait passage à l'eau refluant dans l'embarcation jusqu'à équilibrage des niveaux à l'intérieur étal'extérieur de l'embarcation.

De ce fait, en dehors des phases de vidage, il est nécessaire de tirer la manche à l'intérieur de l'embarcation et de neutraliser son orifice d'une manière quelconque (étranglement avec un lien souple, enroulement de la manche sur elle-même, mise en place d'un bouchon, ...), avant d'achever le vidage de l'eau résiduelle par écopage.

A l'inverse, l'évacuation de l'eau embarquée nécessite la mise en position fonctionnelle de la manche : dégagement de l'orifice et descente de la manche sous le fond de l'embarcation.

Toutefois, un dispositif vide-vite ainsi agencé présente un inconvénient fondamental qui réside dans le défaut d'automaticité de son fonctionnement. En effet, aussi peu difficiles que soient les manoeuvres exposées plus haut, elles nécessitent une connaissance minimale des choses de la mer de la part des personnes situées dans l'embarcation. Or, cette condition n'est pas remplie lorsque l'embarcation est un radeau de sauvetage recueillant des passagers d'un navire de transport qui, d'une façon générale, n'ont aucune connaissance des choses de la mer et sont incapables de faire fonctionner correctement, au moment voulu, un tel dispositif vide-vite.

Il existe donc actuellement une demande pressante pour un dispositif vide-vite à fonctionnement automatique, qui conserve dans toute la mesure du possible la structure simple et peu onéreuse du dispositif vide-vite connu précité, et qui soit de nature à équiper toutes sortes d'embarcations, notamment des radeaux de sauvetage, y compris des radeaux de sauvetage de très grande capacité armant des navires de transport de personnes (par exemple des car-ferries).

A ces fins, un dispositif vide-vite agencé conformément à l'invention se caractérise en ce que ladite manche est équipée de moyens de flottaison disposés à distance de son raccordement avec le trou du fond de l'embarcation, ce grâce à quoi, lorsqu'il n'y a pas d'eau dans l'embarcation, les moyens de flottaison font remonter la manche sous le fond de l'embarcation en obturant approximativement ladite manche et l'eau ne peut pas pénétrer dans l'embarcation à travers la manche, tandis que, lorsque de l'eau est présente dans l'embarcation et est ramenée vers le trou précité, son poids force sur la manche à s'abaisser à partir du fond de l'embarcation malgré la présence des moyens de flottaison et l'eau s'écoule à travers la manche.

Il est possible de faire en sorte que les moyens de flottaison soient disposés à l'extrémité ou au voisinage de l'extrémité de la manche, ce qui fait que l'orifice de la manche en position non fonctionnelle est plaquée contre le fond de l'embarcation. Il est également posible de faire en sorte que les moyens de flottaison soient écartés de l'extrémité de la manche, ce qui fait que c'est une partie intermédiaire de la manche qui est plaquée contre le fond de l'embarcation tandis que son extrémité pend librement.

Dans un mode de réalisation préféré, les moyens de flottaison consistent en au moins une poche pneumatique ; avantageusement alors, la poche pneumatique est conformée en au moins un boudin hermétiquement clos renfermant de l'air et s'étendant sur le pourtour de la manche, ou bien en variante préférée la poche pneumatique est constituée de deux boudins s'étendant chacun sur une moitié respective de la périphérie de la manche.

En combinaison avec cette dernière disposition, il est préférable de faire en sorte que la manche soit, en l'absence d'écoulement d'eau, de forme aplatie et présente deux faces accolées l'une contre l'autre en étant pourvues chacune d'un des susdits boudins de flottaison, la manche aplatie étant, en position relevée sous l'action des moyens de flottaison, sensiblement plaquée à plat sous le fond de l'embarcation : on obtient ainsi une meilleure étanchéité d'obstruction de la manche en position non fonctionnelle. Dans un exemple de fabrication simple et peu onéreux, la manche peut alors être formée par une feuille d'un matériau souple pliée en deux à plat, les bords étant solidarisés l'un à l'autre et la pliure étant marquée ; ou bien, de façon plus simple et préférée, la manche est formée de deux feuilles d'un matériau souple accolées à plat l'une contre l'autre et solidarisées l'une à l'autre par leurs bords longitudinaux respectifs.

De préférence toujours, l'orifice de la manche raccordé au trou prévu dans le fond de l'embarcation est disposé latéralement sur la manche, de sorte que la manche en position non fonctionnelle s'étend approximativement parallèlement au fond ; on facilite ainsi le relèvement de la manche contre le fond de l'embarcation sous l'action des moyens de flottaison en dehors des phases de vidage ; lors des phaces de vidage, la manche ne s'étend pas rigoureusement verticalement sous le fond, mais s'étend plus ou moins

La manche est avantageusement constituée en matière synthétique relativement souple.

De façon souhaitable, l'orifice de la manche solidarisé au trou du fond de l'embarcation est équipé d'un treillis protecteur, afin d'éviter que des objets de l'embarcation soient entraînés par l'eau évacuée.

L'invention sera mieux comprise à la lecture de la description détaillée qui suit de certains modes de réalisation préférés donnés uniquement à titre d'exemples nullement limitatifs. Dans cette description, on se réfère aux dessins annexés sur lesquels :
- les figures 1A et 1B sont des vues très schématiques, en coupe transversale, d'une embarcation équipée d'un dispositif vide-vite à fonctionnement automatique conforme à l'invention, illustré respectivement dans deux positions différentes ;
- la figure 2 est une vue très schématique analogue aux précédentes, illustrant un mode de réalisation préféré du dispositif vide-vite de l'invention ;
- la figure 3 est une vue de dessus montrant, de façon plus détaillée et à échelle agrandie, un exemple de réalisation du dispositif vide-vite de la figure 2 ;
- les figures 4A et 4B sont des vues très schématiques en coupe transversale de l'extrémité du dispositif des figures 2 et 3, montrant respectivement deux exemples de réalisation simples ; et
- la figure 5 est une vue très schématique analogue à celle de la figure 2, illustrant une variante de réalisation du dispositif vide-vite de l'invention.

Dans la description qui suit, on va décrire le dispositif de l'invention plus spécifiquement en relation avec un radeau de sauvetage, notamment un radeau de grande capacité, car c'est dans cette application que l'invention semble devoir se révéler la plus intéressante, étant entendu toutefois qu'il s'agit uniquement d'un exemple non limitatif et que l'invention peut trouver application dans les radeaux de sauvetage de type différent, voire dans des embarcations autres que des radeaux de sauvetage.

En se référant tout d'abord à la figure 1A, un radeau de sauvetage 1 comporte un flanc latéral 2 défini par exemple par deux boudins pneumatiques superposés. Un fond souple 3 s'étend sous le boudin inférieur.

Approximativement dans sa partie centrale, ou en tout autre emplacement propre à constituer la partie la plus basse, le fond 3 est muni d'un trou 4 pouvant être de préférence équipé d'un treillis protecteur 5 de conception appropriée (par exemple du type dit "bec de canard") pour retenir les objets.

Au bord du trou 4 est solidarisé de façon étanche, sous le fond 3, une manche 6 en un matériau souple, par exemple un matériau synthétique, non altérable au contact de l'eau de mer.

La manche 6 est équipée de moyens de flottaison 7 qui, dans l'exemple illustré à la figure 1A, sont situés à son extrémité libre. Ainsi, lorsque l'intérieur du radeau 1 ne contient pas d'eau (cas illustré à la fig. 1A), les moyens de flottaison 7 font remonter la manche 6 (ici l'extrémité libre de cette manche) et l'appliquent contre le fond 3 du radeau.

En prévoyant des moyens de flottaison qui entourent la manche 6, la poussée ascendante verticale qui s'exerce sur la paroi souple de la manche tend à aplatir la manche tout en la plaquant contre le fond 3, de sorte que la manche se trouve ainsi relativement obturée et que l'eau de mer ne peut pratiquement plus pénétrer dans la manche et refluer dans le radeau (équilibrage des niveaux dans le cas d'un radeau chargé dont le fond est situé en dessous du niveau de l'eau).

Lorsque de l'eau 8 a été embarquée dans le radeau (fig. 1B), le propre poids de cette eau qui est ramené vers le trou 5 agit par gravité sur la manche 6 pour abaisser celle-ci qui s'étend alors approximativement verticalement (ou tout au moins en position fortement inclinée) sous le fond 3 : l'eau embarquée peut ainsi s'écouler (flèche 9) par la manche 6 jusqu'à équilibrage du niveau de l'eau 8 à l'intérieur du radeau avec le niveau de la mer. A ce moment, aucun effort antagoniste ne s'oppose aux moyens de flottaison 7 et la manche 6 est ramenée contre le fond 3 du radeau. Le reliquat d'eau 8 dans le radeau peut alors être évacué par écopage.

Grâce aux dispositions propres à l'invention, l'élimination de la plus grande partie de l'eau embarquée 8 s'effectue de façon entièrement automatique, sans aucune intervention des passagers du radeau. En dehors des périodes d'évacuation de l'eau, la manche est positionnée, là encore automatiquement, de façon que l'eau extérieure ne puisse pas refluer dans le radeau.

A la figure 2 est représentée une variante de réalisation qui constitue un mode de réalisation préféré. Comme illustré de façon mieux visible à la figure 3, la manche 6 présente son orifice de raccordement 10 (ici équipé du treillis de retenue 4 en "bec de canard" précité) latéralement, et non pas axialement. Il en résulte que, dans la position de repos ou de non-évacuation illustrée à la figure 2, la manche 6 se raccorde au fond 3 en étant plaquée contre le fond 3 sur la quasi-totalité de sa longueur et en s'écartant du trou 4 de façon approximativement parallèle au fond 3.

En outre, comme illustré aux figures 4A et 4B, il est avantageux que la manche 6 soit constituée sous forme aplatie de manière, d'une part, à améliorer la faculté d'obturation de la manche en période de non-évacuation d'eau et, d'autre part, à simplifier la structure de la manche et à faciliter sa fabrication.

Dans l'exemple de la figure 4A, la manche 6 est formée par une feuille unique 13 de matériau souple pliée sur elle-même, avec les deux bords longitudinaux 11 solidarisés (par exemple soudés ou collés) l'un à l'autre. A l'opposé, la pliure 12 peut avantageusement être écrasée, de manière que la manche présente une forme générale aplatie avec deux faces 13a (face de dessus sur la fig. 3) et 13b (face de dessous visible à travers le treillis 4 sur la figure 3).

Dans l'exemple de la figure 4B, la manche est formée par la solidarisation, bord contre bord, de deux feuilles de matériau souple 13a, 13b dans l'une 13a desquelles a été découpé l'orifice 10.

Les moyens de flottaison 7 peuvent être constitués de toute façon appropriée et/ou en tout matériau approprié: bande d'un matériau flottant solidarisé à la manche, poche remplie d'air solidaire de la manche, etc.

Dans l'exemple de la figure 3, schématisé également sur les figures 4A et 4B, il s'agit de deux poches d'air allongées 14 qui s'étendent respectivement sur toute la largeur des faces 13a, 13b. Ces poches 14 peuvent être réalisées indépendamment des faces 13a, 13b et rapportées (par exemple collées ou soudées) sur celles-ci, ou bien constituées par un rabat de l'extrémité des faces 13a, 13b propre à emprisonner un certain volume d'air.

On notera que le fait d'adjoindre à chaque face 13a, 13b un lfotteur 14 indépendant de celui de la face opposée et s'étendant sur sensiblement toute la largeur de la face 13a, 13b conduit à faire agir l'effort de flottaison sur toute la largeur de la face et appliquer les deux faces 13a, 13b l'une contre l'autre avec une efficacité améliorée conférant une étanchéité d'obturation suffisante pour empêcher l'eau extérieure de refluer dans le radeau.

On conçoit également que les moyens de flottaison 7 ne sont pas impérativement disposés à l'extrémité libre de la manche 6, mais peuvent tout aussi bien être disposés à l'écart de cette extrémité, comme illustré à la figure 5. Il suffit que les moyens de flottaison 7 soient situés à distance du raccordement de la manche 6 avec le trou 4 du fond 3 du radeau.

## Revendications

1. Dispositif vide-vite à fonctionnement automatique pour embarcation, notamment pour radeau de sauvetage, comprenant un trou (4) pratiqué dans le fond (3) de l'embarcation (1) et une manche (6) sensiblement souple située sous le fond (3) de l'embarcation en étant raccordée de façon étanche au bord du susdit trou (4),
caractérisé en ce que ladite manche (6) est équipée de moyens de flottaison (7) disposés à distance de son raccordement avec le trou (4) du fond (3) de l'embarcation,
ce grâce à quoi, lorsqu'il n'y a pas d'eau dans l'embarcation, les moyens de flottaison (7) font remonter la manche (6) sous le fond (3) de l'embarcation en obturant approximativement ladite manche (6) et l'eau ne peut pas pénétrer dans l'embarcation à travers la manche, tandis que, lorsque de l'eau est présente dans l'embarcation et est ramenée vers le trou (4) précité, son poids force la manche (6) à s'abaisser à partir du fond (3) de l'embarcation malgré la présence des moyens de flottaison et l'eau s'écoule à travers la manche.

2. Dispositif vide-vite selon la revendication 1, caractérisé en ce que les moyens de flottaison (7) sont disposés à l'extrémité ou au voisinage de l'extrémité de la manche (6).

3. Dispositif vide-vite selon la revendication 1, caractérisé en ce que les moyens de flottaison (7) sont écartés de l'extrémité de la manche (6).

4. Dispositif vide-vite selon l'une quelconque des revendications précédentes, caractérisé en ce que les moyens de flottaison (7) consistent en au moins une poche pneumatique (14).

5. Dispositif vide-vite selon la revendication 4, caractérisé en ce que la poche pneumatique (14) est conformée en au moins un boudin hermétiquement clos renfermant de l'air et s'étendant sur le pourtour de la manche (6).

6. Dispositif vide-vite selon la revendication 5, caractérisé en ce que la poche pneumatique (14) est constituée de deux boudins s'étendant chacun sur la moitié de la périphérie de la manche (6).

7. Dispositif vide-vite selon la revendication 6, caractérisé en ce que la manche (6) est, en l'absence d'écoulement d'eau, de forme aplatie et présente deux faces (13a, 13b) accolées l'une contre l'autre en étant pourvues chacune d'un des susdits boudins (14), la manche aplatie (6) étant, en position relevée sous l'action des moyens de flottaison, plaquée à plat sous le fond (3) de l'embarcation.

8. Dispositif vide-vite selon la revendication 7, caractérisé en ce que la manche (6) est formée de deux feuilles (13a, 13b) d'un matériau souple accolées à plat l'une contre l'autre et solidarisées l'une à l'autre par leurs bords respectifs.

9. Dispositif vide-vite selon l'une quelconque des revendications précédentes, caractérisé en ce que l'orifice (10) de la manche raccordé au trou (4) prévu dans le fond (3) de l'embarcation est disposé latéralement sur la manche (6), de sorte que la manche (6) en position fonctionnelle s'étend approximativement parallèlement au fond.

10. Dispositif vide-vite selon l'une quelconque des revendications précédentes, caractérisé en ce que la manche (6) est constituée en matière synthétique relativement souple.

11. Dispositif vide-vite selon l'une quelconque des revendications précédentes, caractérisé en ce que l'orifice (10) de la manche (6) solidarisé au trou (4) du fond (3) de l'embarcation est équipé d'un treillis protecteur (5).

## Claims

1. An automatically operating dump valve device for a boat, particularly for a life raft, including a hole (4) made in the bottom (3) of the boat (1) and an approximately flexible chute (6) located under the bottom (3) of the boat being connected in a sealed way to the edge of said hole (4),
characterised in that said chute (6) is equipped with flotation means (7) placed away from its connection with the hole (4) in the bottom (3) of the boat,
by means of which arrangement, when there is no water in the boat, the flotation means (7) bring the chute (6) back up under the bottom (3) of the boat approximately sealing up said chute (6) and the water cannot get into the boat through the chute, whereas, when water is present in the boat and is drawn back towards the aforementioned hole (4), its weight forces the chute (6) to drop from the bottom (3) of the boat despite the presence of the flotation means and the water flows out through the chute.

2. A dump valve device according to claim 1,
characterised in that the flotation means (7) are placed at the end or near the end of the chute (6).

3. A dump valve device according to claim 1,
characterised in that the flotation means (7) are placed away from the end of the chute (6).

4. A dump valve device according to claim 1,
characterised in that the flotation means (7) consist of at least one pneumatic pocket (14).

5. A dump valve device according to claim 4,
characterised in that the pneumatic pocket (14) is formed of at least one hermetically sealed fender containing air and extending over the periphery of the chute (6).

6. A dump valve device according to claim 5,
characterised in that the pneumatic pocket (14) is constituted by two fenders each extending over half the periphery of the chute (6).

7. A dump valve device according to claim 5,
characterised in that the pneumatic pocket (14) is constituted by two fenders each extending over half the periphery of the chute (6) and in that the chute (6) is, in the absence of water outflow, of a flattened shape and has two faces (13a, 13b) placed one against the other each being provided with one of the aforesaid fenders (14), the flattened chute (6) being, in the raised position activated by the flotation means, pinned flat under the bottom (3) of the boat.

8. A dump valve device according to claim 5,
characterised in that the pneumatic pocket (14) is constituted by two fenders each extending over half the periphery of the chute (6) and in that the chute (6) is, in the absence of water outflow, of a flattened shape and has two faces (13a, 13b) placed one against the other each being provided with one of the aforesaid fenders (14), the flattened chute (6) being, in the raised position activated by the flotation means, pinned flat under the bottom (3) of the boat and in that the chute (6) is formed of two sheets (13a, 13b) of a flexible material placed flat against each other and fixed to each other by their respective edges.

9. A dump valve device according to claim 1,
characterised in that the mouth (10) of the chute connected to the hole (4) provided in the bottom (3) of the boat is placed laterally on the chute (6), so that the chute (6) in operational position extends approximately parallel to the bottom.

10. A dump valve device according to claim 1,
characterised in that the chute (6) is constituted of a relatively flexible synthetic material.

11. A dump valve device according to claim 1,
characterised in that the mouth (10) of the chute (6) fixed to the hole (4) in the bottom (3) of the boat is equipped with a protecting grating (5).

## Patentansprüche

1. Automatisches Lenzgerät für Wasserfahrzeuge, insbesondere für Rettungsinsel, welches ein in den Boden (3) des Wasserfahrzeugs gearbeitetes Loch (4) und einen unter dem Boden (3) des Wasserfahrzeugs angeordneten, im wesentlichen biegsamen Stutzen (6) aufweist, der wasserdicht an dem Rand des Lochs (4) angeschlossen ist,
dadurch gekennzeichnet, daß der Stutzen (6) mit Schwimmeinrichtungen (7) versehen ist, die in einem Abstand zu seinem Anschluß an das Loch (4) des Bodens (3) des Wasserfahrzeugs angeordnet sind,
wobei die Schwimmeinrichtungen (7), wenn kein Wasser in dem Wasserfahrzeug ist, den Stutzen (6) unter dem Boden (3) des Wasserfahrzeugs hochsteigen lassen, wobei der Stutzen (6) fast verschlossen wird und kein Wasser über den Stutzen in das Wasserfahrzeug eindringen kann, wobei, wenn Wasser in dem Wasserfahrzeug vorhanden ist und zu dem oben erwähnten Loch (4) hin gebracht wird, dessen Gewicht den Stutzen (6) zwingt, trotz vorhandener Schwimmeinrichtungen vom Boden (3) des Wasserfahrzeugs aus nach unten abzusinken, und das Wasser über den Stutzen abfließt.

2. Lenzgerät nach Anspruch 1, dadurch gekennzeichnet, daß die Schwimmeinrichtungen (7) an dem Ende oder in der Nähe des Endes des Stutzens (6) angeordnet sind.

3. Lenzgerät nach Anspruch 1, dadurch gekennzeichnet, daß die Schwimmeinrichtungen (7) vom Ende des Stutzens (6) beabstandet angeordnet sind.

4. Lenzgerät nach einem der vorstehenden Ansprüche, dadurch gekennzeichnet, daß die Schwimmeinrichtungen (7) aus mindestens einer Lufttasche (14) bestehen.

5. Lenzgerät nach Anspruch 4, dadurch gekennzeichnet, daß die Lufttasche (14) aus mindestens einem hermetisch verschlossenen Wulst gebildet ist, der Luft einschließt und sich über den Umfang des Stutzens (6) erstreckt.

6. Lenzgerät nach Anspruch 5, dadurch gekennzeichnet, daß die Lufttasche (14) aus zwei Wülsten besteht, wobei sich jeder über die Hälfte des Umfangs des Stutzens (6) erstreckt.

7. Lenzgerät nach Anspruch 6, dadurch gekennzeichnet, daß der Stutzen (6), wenn kein Wasser abfließt, eine abgeplattete Gestalt hat und zwei aneinander haftende Flächen (13a, 13b) aufweist, wobei jede mit einem der Wülste (14) versehen ist, wobei der abgeplattete Stutzen (6) in hochgehobener Position unter Einwirkung der Schwimmeinrichtung platt unter dem Boden (3) des Wasserfahrzeugs anliegt.

8. Lenzgerät nach Anspruch 7, dadurch gekennzeichnet, daß der Stutzen (6) aus zwei Folien (13a,13b) eines biegsamen Materials gebildet ist, die platt aneinander haften und durch ihre jeweiligen Ränder miteinander verbunden sind.

9. Lenzgerät nach einem der vorstehenden Ansprüche, dadurch gekennzeichnet, daß die Öffnung (10) des Stutzens, die an dem in dem Boden (3) des Wasserfahrzeugs vorgesehenen Loch (4) angeschlossen ist, seitlich an dem Stutzen (6) angeordnet ist, so daß der Stutzen (6) sich im Funktionszustand fast parallel zum Boden erstreckt.

10. Lenzgerät nach einem der vorstehenden Ansprüche, dadurch gekennzeichnet, daß der Stutzen (6) aus einem relativ biegsamen Kunststoffmaterial besteht.

11. Lenzgerät nach einem der vorstehenden Ansprüche, dadurch gekennzeichnet, daß die mit dem Loch (4) des Bodens (3) des Wasserfahrzeugs verbundene Öffnung (10) des Stutzens (6) mit einem Schutznetz (5) ausgestattet ist.
